# EUROPÄISCHE PATENTSCHRIFT

(11) **EP 1 922 461 B1**
(45) Veröffentlichungstag und Bekanntmachung des Hinweises auf die Patenterteilung: **24.02.2010**
(21) Anmeldenummer: 06776818.4
(22) Anmeldetag: 12.08.2006
(51) Int. Cl.: E05B 29/00, E05B 19/00

(54) **SCHLIESSVORRICHTUNG MIT EINEM SCHLIESSZYLINDER UND MIT EINEM SCHLÜSSEL**
LOCK DEVICE WITH A LOCK CYLINDER AND A KEY
DISPOSITIF DE FERMETURE CONSTITUE D'UN BARILLET ET D'UNE CLE

(30) Priorität: 07.09.2005 DE 102005042618
(43) Veröffentlichungstag der Anmeldung: 21.05.2008
(73) Patentinhaber: Huf Hülsbeck & Fürst GmbH & Co. KG, 42551 Velbert (DE)
(72) Erfinder: MUELLER, Ulrich, 42549 Velbert (DE); HABECKE, Matthias, 45529 Hattingen (DE); JACOB, Dirk, 42579 Heiligenhaus (DE)
(74) Vertreter: Patentanwälte Buse, Mentzel, Ludewig
(86) Internationale Anmeldenummer: PCT/EP2006/008004
(87) Internationale Veröffentlichungsnummer: WO 2007/028483

(56) Entgegenhaltungen:
- EP-A- 0 267 316
- DE-C- 897 215
- FR-A- 883 755
- US-A- 5 235 832

## Beschreibung

Die Erfindung richtet sich auf eine Schließvorrichtung der im Oberbegriff des Anspruches 1 angegebenen Art. Eine solche Schließvorrichtung ist aus der DE 199 44 070 C2 bekannt. Dort besteht die Codierung des Schlüssels aus einer in Schlüssellängsrichtung sich erstreckenden Codier-Nut. Als Abtaststellen besitzen die zugehörigen Zuhaltungen einen Vorsprung, der bei eingestecktem Schlüssel in einen bestimmten Querschnitt der Codier-Nut eingreift. Die Lage des Vorsprunges an der Zuhaltung ist von der Codierung der Nut abhängig und bildet somit die entsprechende Gegencodierung der Schließvorrichtung.

Aus der EP 0 267 316 A1 ist eine andere Schließvorrichtung bekannt, wo der Schlüssel einen mehreckigen Schaftquerschnitt aufweist. Zur Codierung sind Kerben unterschiedlicher Tiefe an den Kanten des Schlüssel-Schafts eingelassen. Federbelastete Zuhaltungsstifte greifen an den Kanten des Schaftquerschnitts an und tasten die Tiefe der Kerben in den Eckbereichen des Schlüssel-Schafts ab. Am Kopf des Schlüssel-Schafts sind in den Seitenflächen zwischen den Kanten Auflaufschrägen vorgesehen, die zum Anheben der Zuhaltungsstifte beim Einstecken des Schlüssels dienen.

Der Erfindung liegt die Aufgabe zugrunde, eine zuverlässige Schließvorrichtung mit einer neuen Codierungsmöglichkeit zu finden. Eine wichtige Zielsetzung der Codierung ist es, einen Schlüssel mit kleinem Querschnitt zu entwickeln, der sich dennoch durch eine hohe Variationsvielfalt der Codierungen auszeichnet. Die Aufgabe wird durch die im Anspruch 1 genannten Maßnahmen erreicht, denen folgende besondere Bedeutung zukommt.

Die Erfindung schafft die Codierung in den Eckbereichen vom Kantprofil des Schlüssel-Schafts. Das Abtaststellen-Paar wird von zwei zueinander gegensinnig in benachbarte Seitenflächen vom Kantprofil eingebrachte Ausnehmungen erzeugt. Zwischen den beiden Winkelausschnitten verbleibt ein Steg im Eckbereich vom Kantprofil. In aufeinanderfolgenden Axialabschnitten des Codestegs sind gegenüberliegende Stegflanken zueinander paarweise versetzt und erzeugen das so zur Codierung dienende Abtaststellen-Paar des Schlüssel-Schafts. Deswegen kann dieser Steg "Codesteg" genannt werden. Der Verlauf des Codestegs ist durch den Eckbereich im Kantprofil bestimmt. Weil der Codesteg mit seinen beiden Stegflanken bedarfsweise auch über die Kante im Kantprofil des Schlüssel-Schafts hinausgehen kann, ergibt sich bei kleinem Schlüsselquerschnitt eine große Variationsvielfalt in der Anordnung der beiden zur Codierung dienenden gegenüberliegenden Stegflanken des Codestegs. Weil die beiden Stegflanken von den seitlichen Begrenzungen eines Ausschnitts in den Zuhaltungen umgriffen werden, liegt eine Zwangsführung vor. Diese Zwangsführung hat einen Vorteil bei Schließvorrichtungen, in denen der Schlüssel nur als Notschlüssel fungiert und daher nur im Ausnahmsfall genutzt wird. Bei einem Notschlüssel können die Zuhaltungen im Zylinderkern wegen langer Unbenutzung schwergängig werden oder verkleben. Die erfindungsgemäße Zwangsführung sorgt für eine Leichtgängigkeit. Bei einem solchen Notschlüssel erfolgt die normale Steuerung der Schließvorrichtung durch eine elektrische Fernbedienung oder durch eine Smart-Card.

Weil das Kantprofil des Schlüssel-Schafts in der Regel mehrere Kanten aufweist. z.B. als Vierkant ausgebildet ist, kann in jedem der Eckbereiche ein erfindungsgemäßer Codesteg angeordnet sein. Zumindest einige dieser Codestege können eine zueinander unterschiedliche Codierung aufweisen, um eine große Variationsvielfalt bei der erfindungsgemäßen Schließvorrichtung zu erreichen.

Darüber hinaus ist die Aufbruchsicherheit erhöht, weil die Zuhaltungen mit ihren Gegenabtaststellen an unterschiedlichen Codestegen angreifen und daher in zueinander unterschiedlicher Richtung im Zylinderkern verschieblich sind Das erschwert unberechtigten Personen den Überblick darüber, wie die Schließvorrichtung aufzubrechen ist. Außerdem ist damit der Einsatz von sogenannten Picking-Werkzeugen zur Entschlüsselung des Codes erschwert.

In den Zeichnungen ist die Erfindung anhand mehrerer Ausführungsbeispiele erläutert. Es zeigen:
- Fig. 1a+1b.: in perspektivischer Darstellung, ein erstes und ein zweites Ausführungsbeispiel des erfindungsgemäßen Schlüssel-Schaftes,
- Fig. 2.: schematisch, einen vergrößerten Eckbereich des in den Fig. 1a oder 1b gezeigten Schlüssel-Schaftes, wo Varianten zur Ausbildung eines Codestegs veranschaulicht sind, vor Ausführung der dafür erforderlichen Ausnehmungen,
- Fig. 3: einen konkreten Querschnitt durch den Schlüssel-Schaft mit einem Abtaststellen-Paar beidseitig des Codestegs,
- Fig. 4: einen zu Fig. 3 analogen Querschnitt durch die Schließvorrichtung, wo außer einer Codierung am Codesteg auch die entsprechende Gegencodierung an einer zugehörigen Zuhaltung gezeigt sind,
- Fig. 5a. 5b: die Draufsichten auf zwei Ausführungsbeispiele einer konkreten Zuhaltung, die einem bestimmten Abtaststellen-Paar im Schlüssel von Fig. 1a, 1b zugeordnet ist,
- Fig. 6,: in perspektivischer Darstellung, ein drittes Ausführungsbeispiel eines erfindungsgemäßen Schlüssel-Schaftsmit zwei Zuhaltungen, die an zwei zueinander unterschiedlichen Codestegen angreifen,
- Fig. 7a+7b,: in Vergrößerung, zwei Querschnitte durch den in Fig. 6 gezeigten Schlüssel-Schaft längs der dortigen Schnittebenen VIIa - VIIa bzw. VIIb - VIIb.
- Fig. 7c: einen Querschnitt durch eine komplette erfindungsgemäße Schließvorrichtung mit einem Schließzylinder und Schlüssel-Schaft,
- Fig. 8: eine Draufsicht auf den bereits in Fig. 6 gezeigten Schlüssel-Schaft und
- Fig. 9+10: zwei Querschnitte durch den Schlüssel-Schaft von Fig. 8 längs der Schnittebenen IX - IX und X - X.

In Fig. 1 ist ein erstes Ausführungsbeispiel 10.1 eines Schlüssel-Schafts gezeigt; welches ein Kantprofil 17 aufweist. Dieses Kantprofil 17 ist hier als Vierkant gestaltet und besitzt nur einen Codesteg 21 im Bereich der einen Kanten 57.1. In der perspektivischen Darstellung sind zwei Seitenflächen 11, 12 zu erkennen. Das Vierkantprofil hat -zueinander -unterschiedliche Kantendimensionen, weil die Breite 18 größer als die Profilhöhe 19 ausgebildet ist.

Fig. 1b zeigt ein zweites Ausführungsbeispiel 10.2 eines Schlüssel-Schaftes, dessen Kantprofil 17 ebenfalls ein Vierkant ist, doch sind hier alle Eckbereiche 30.1 bis 30.4 jeweils mit Codestegen 21 bis 24 versehen, von denen drei 21, 22 und 23 zu sehen sind. Die Ausbildung solcher Codestege soll anhand der Fig. 2 und 3 näher erläutert werden.

In Fig. 2 ist, unter Weglassung der Schraffur, der Querschnitt eines Eckbereiches 30.1 gezeigt, der sich zwischen zwei ebenen Seitenflächen 11. 12 des Schlüssel-Schaftes 10.2 ergibt. Wie in Fig. 3 durch Punktschraffur veranschaulicht, werden in beide Seitenflächen 11, 12 je eine Ausnehmung 31, 32 eingeschnitten, die im vorliegenden Fall winkelförmig ausgebildet ist. Die beiden Ausnehmungen sollen daher als Winkelausnehmungen 31, 32 bezeichnet werden. Die Winkelausnehmungen 31. 32 besitzen einander zugekehrte Winkelschenkel 34, zwischen denen ein Steg 21 verbleibt. Die von den beiden Winkelschenkeln 34 gebildeten Stegtlanken 25.1, 26.1 fungieren als ein Abtaststellen-Paar 15, 16 des Schlüssel-Schafts 10.2. dessen seitliche Lage als Code dient. Deshalb kann der Steg 21 als "Codesteg" bezeichnet werden. Im Ausführungsbeispiel von Fig. 2 und 3 sind die Winkelausnehmungen 31. 32 rechtwinkelig ausgebildet.

Die vorbeschriebenen Schlüssel 10.1, 10.2 sind Bestandteil einer Schließvorrichtung, zu welcher auch ein aus Fig. 7c erkennbarer Schließzylinder 50 gehört. Fig. 7c zeigt einen Querschnitt durch einen solchen Schließzylinder, der aus einem ortsfesten Zylindergehäuse 51 und einem darin drehgelagerten Zylinderkern 52 besteht. Der Zylinderkern 52 ist mit einem Schlüsselkanal 53 versehen, in welchem in Fig. 7c ein drittes Ausführungsbeispiel 10.3 eines erfindungsgemäßen Schlüssel-Schafts eingesteckt ist, der im Zusammenhang mit den Fig. 6 bis 10 noch näher beschrieben wird. Der Zylinderkern 52 hat Kammern, in welchen federbelastete Zuhaltungen 21 quer zur Schlüsselachse 27 beweglich sind. Federn 54 greifen an einer Nase 38 der jeweiligen Zuhaltung 41 an. Die lineare Bewegung der Zuhaltungen 41 ist durch einen Doppelpfeil 47.1 in Fig.7c veranschaulicht Wäre der Schlüssel Schaft 10.3 nicht eingesteckt, so würden die Federn 54 die Zuhaltungen in Sperrkanäle 55.1 oder 55.2 einschieben und dadurch den Zylinderkern 52 unverdrehbar im Zylindergehäuse 51 fixieren. Im dargestellten Ausführungsbeispiel von Fig. 7c hat das Zylindergehäuse 51 noch- zwei weitere Sperrkanäle 56.1 und 56.2, die bei herausgezogenem Schlüssel für den Eintritt der Enden einer rechtwinkelig zu der dargestellten Zuhaltung 41 dienenden weiteren Zuhaltung 42 dienen. Das wird noch näher in Fig. 6 und 7a beschrieben.

Wie eine solche Zuhaltung 41 mit dem eingesteckten Schlüssel-Schaft 10.2 zusammenwirkt, ist in Fig. 4 näher dargestellt. Den vorerwähnten Abtaststellen-Paar 15. 16 beidseits des Codestegs 21 greift ein Paar von Gegenabtaststellen 45, 46 der Zuhaltung 41 an, die eine entsprechende Gegencodierung bilden. Das geschieht durch einen Ausschnitt 40 in der Zuhaltung, in welchen bei eingestecktem Schlüssel der Codesteg 21 eingreift. Die beidseitigen Ausschnitt-Begrenzungen 43, 44 von 40 erzeugen die beiden Gegenabtaststellen 45, 46.

Wie Fig. 5a erkennen lässt, ist die Zuhaltung 41 plättchenförmig ausgebildet und besitzt einen zentralen Durchbruch 39, der bei eingestecktem Schlüssel vom Schlüssel-Schaft durchsetzt wird. Der Ausschnitt 40 grenzt an diesen zentralen Durchbruch 39 seitlich an und weist in Richtung der bereits im Zusammenhang mit Fig. 7c beschriebenen seitlichen Nase 38, an welcher die Feder 54 angreift.

Fig. 5b zeigt eine alternative Zuhaltung 41' zur Zuhaltung 41 von Fig. 5a. Der Unterschied besteht darin, dass an bestimmten Kanten der plattenförmigen Zuhaltung sich Abkantungen befinden, welche dort verschiedene Fasen 48.1 bis 48.5 erzeugen. So sind zunächst Fasen 48.1, 48.2 an den beiden bereits beschriebenen Ausschnitt-Begrenzungen 43, 44 vorgesehen. Diese Fasen 48.1,48.2 sorgen beim Einstecken des Schlüssels in den Schlüsselkanal 53 von Fig. 7c für eine bessere Hindurchfädelung des Schafts.

Wenn unberechtigte Personen ermitteln wollen, welche Codierung bei einem vorgegebenen Schließzylinder vorliegt, orientieren sie sich an der Lage der Ausschnitt-Begrenzungen 43, 44, welche, wie gesagt, bei der Zuhaltung 41 mit einer Fase 48.1. 48.2 versehen sind. Um die Entschlüsselung durch unberechtigte Personen zu erschweren, kann eine "Verschleierung" der Codierung dadurch erfolgen, dass man noch weitere Abkantungen bei 48.3 bis 48.5 vornimmt. Zwischen den beiden Ausschnitt-Begrenzungen 43, 44 gibt es eine Verbindung 40.1, deren Kante ebenfalls mit einer entsprechenden Fase 48.3 versehen sein kann. Schließlich ist in Fig. 5b der Durchbruch 39 im Übergang zum Ausschnitt 40 mit Kanten 49.2 und 49.3 versehen, deren Kanten ebenfalls mit Fasen 48.4 bzw. 48.5 versehen sein können.

Fig. 3 zeigt nur ein Beispiel der Lage einer Codestelle 28.3 des Codestegs 21. In Längsrichtung des Schlüssel-Schafts 10.3 gibt es eine Vielzahl von weiteren Abtaststellen, die in Fig. 3 mit 29.1 bis 29.10 bezeichnet sind. Zur Variation der Codierung sind natürlich in aufeinanderfolgenden Abschnitten der jeweiligen Codestege 21 bis 24 die beiden Stegflanken gegenüber Fig. 3 versetzt. So entsteht der in Fig. 8 durch grobe Punktschraffur hervorgehobene erste Codesteg 21 im dortigen Schlüssel-Schaft 10.3. Die mögliche Variationsvielfalt der Stegflanken ist in Fig. 2 durch Strichpunktlinien 25.1 bis 25.5 und 26.1 bis 26.5 veranschaulicht.

In Fig. 2 sind fünf verschiedene Codestellen 28.1 bis 28.5 vorgesehen, in denen die Lage des zusammengehörigen Stegflanken-Paares 25.1, 2G.1 bis 25.5, 26.5 variieren kann. Dabei hat der zugehörige Codesteg über die ganze axiale Länge des Schlüssel-Schafts 10.2 eine im Wesentlichen gleichbleibende Stegbreite 20. Lediglich bei großen Stufensprüngen, die einander benachbart sind, wird man den Codesteg stellenweise mit unterschiedlicher Stegbreite ausbilden. Schon die Fig. 2 zeigt eine mögliche Extremlage eines Abtastkanten-Paares 28.1, wo beide zusammengehörigen Stegflanken 25.1, 26.1 über die dortige Kante 57.1 im dortigen Vierkant-Profil 17 hinausgehen.

Ähnliche Extrem-Abtaststellen-Paare gibt es auch bei Fig. 8 im Codesteg 24 des dortigen Schlüssel Schafts 30.3. Dort sind zehn axial beabstandete Abstaststellen 29.1 bis 29.10 vorgesehen. In Fig. 8 ist die Kante 57.1 des Vierkantprofils 17 an jenen Stellen durch eine Strichpunktlinie ersetzt, wo die Kante 57.1 vom Codesteg 21 überschritten wird. Man sieht, dass dies z.B. an den Abtaststellen 29.3 und 29.9 geschieht.

Wie aus Fig. 3 und 4 hervorgeht, verlaufen die einander zugekehrten Winkelschenkel 34 der beidseitig des Codestegs 21 angeordneten Winkelausnehmungen senkrecht zur Bewegungsrichtung 47.1 der dortigen Zuhaltung 41. Außerdem sind die beiden Codestege 21 zueinander parallel angeordnet. Es wäre natürlich denkbar, diese Winkelschenkel 34 auch geneigt zur Bewegungsrichtung 47.1 anzuordnen. Dann hätte der Steg 21 einen trapezförmigen Querschnitt. Außerdem sind in Fig. 3 und 4 die Winkelschenkel 34 geradlinig ausgebildet. Eine Alternative dazu bestünde darin, sie gekrümmt auszubilden und konvex oder konkav verlaufen zu lassen.

Der andere Winkelschenkel 35 von Fig. 3 verläuft gemäß Fig. 4 im Wesentlichen parallel zur Bewegungsrichtung 47.1 der zugehörigen Zuhaltung 41. Die beiden Winkelschenkel 34, 35 schließen miteinander einen Scheitelwinkel an, der im vorliegenden Fall, wie bereits erwähnt wurde, rechtwinkelig ausgebildet ist. Diese weiteren Winkelschenkel 35 verlaufen, wie Fig. 2 zeigt, in einer gemeinsamen Basis-Ebene 36. Diese Basis-Ebene 36 schneidet den Eckbereich 30.1 schräg. Es wäre alternativ auch möglich, wenigstens stellenweise die beidseitig eines Codesteg befindlichen, in Bewegungsrichtung der Zuhaltung 41 verlaufenden Winkelschenkel 35 zueinander höhenversetzt anzuordnen.

Im vorliegenden Fall spielt sich die Variation der Lage der Codestellen-Paare 28.1 bis 28.5 von Fig. 2 in der genannten gemeinsamen Basis-Ebene 36 ab. Diese Basis-Ebene 36 ist für die ganze Axiallänge des zugehörigen Schlüssel-Schafts 10.1 bis 10.3 maßgeblich. Alternativ wäre es möglich, eine solche Basis-Ebene wenigstens in einigen Axialabschnitten der Codestege 41 bis 54 in unterschiedlicher Höhe anzuordnen.

In beiden Ausführungsbeispielen 10.1, 10.2 weisen die Schlüsselschäfte, wie gesagt, ein Vierkantprofil 17 auf. Man könnte alternativ ein Sechskant- oder ein Achtkantprofil als Querschnitt verwenden. Die Fig. 6 bis 10 zeigen einen Schlüssel-Schaft 10.3. der ein besonderes Kantprofil 17' aufweist, das wegen folgendem besonderen Aufbau, der aus Fig. 9 zu entnehmen ist, sich als "Prismenprofil" bezeichnen lässt.

Auch das Prismenprofil 17' hat gemäß Fig. 9 vier wirksame Kanten 57.1 bis 57.4, die zur Erstellung von vier Codestegen 21 bis 24 gemäß Fig. 10 verwendet werden. Der Unterschied zum vorausgehenden Vierkant-Profil von Fig. 1b bis 4 besteht im Wesentlichen darin, dass die zweite und die vierte Seitenfläche 12', 14' in sich dachartig abgewinkelt sind. So entstehen zwischen den Kanten 57.1, 57.4 einerseits und 57.2. 57.3 andererseits Dachprofilstücke 60, welche zueinander beidseits des zugehörigen Winkelscheitels 59.1 bzw. 59.2 abgewinkelte Teilflächen 58.1, 58.2 erzeugen. So entsteht annähernd ein zwar ungleichförmiges, aber klappsymmetrisches "Sechskantprofil", dessen beide Winkelscheitel 59.1 und 59.2 nicht zur Codierung genutzt werden. Die beiden Dachprofilstücke 60 sind in den beiden einander gegenüberliegenden Seitenflächen 12', 14' zueinander spiegelbildlich gleich ausgebildet und haben den Vorteil einer Erhöhung der Variationsvielfalt in der Anordnung von Codestellen-Paaren 58.1 bis 58.5. was sich anhand der Fig. 2 und 9 verdeutlichen lässt.

In Fig. 9 ist, bezogen auf die Kante 57.4, ein Neigungsverlauf der Teilfläche 58.1 mit einem Dachwinkelanstieg 61 von ca. 15° festzustellen. Zeichnet man dies, bezogen auf die dortige Kante 57.1 in Fig. 2 durch die punktierte Hilfslinie 62 im gleichen Winkel 61 in Fig. 2 ein, so erkennt man, dass vor dem ersten dortigen Codestellen-Paar 28.1 man zusätzlichen Schlüsselquerschnitt gewinnt, wo die Variation der Codierung weiter fortgesetzt werden könnte. Das gilt, bezogen auf die in Fig. 9 gezeigte weitere Kante 57.1 auch für die dort zu vollziehende Codierung, die in der Teilfläche 58.2 des Dachprofilstücks 60 zusätzlichen Spielraum gewinnt. Trotz geringer Verbreiterung des Stegquerschnitts durch die flachen Dachprofilstücke 60 erhält man verhältnismäßig große Teilflächen 58.1, 58.2 für die Fortsetzung der Variation der Lage der Codestellen-Paare.

Wie aus Fig. 6 bis 10 zu erkennen ist, sind beim dritten Ausführungsbeispiel 10.3 des erfindungsgemäßen Schlüssel-Schafts alle vier Kanten 57.1 bis 57.4 mit Codestegen 21 bis 24 versehen, wobei einander gegenüberliegende Codestege wie Fig. 10 besonders gut erkennen lässt, eine zueinander identische Codierung aufweisen, nämlich 21, 23 einerseits und 22, 24 andererseits. Dieser Schlüssel-Schaft 10.3 bildet einen sogenannten "Wendeschlüssel", der in zwei zueinander um 180° versetzte Positionen in den Schlüsselkanal 53 des Zylinderkerns 52 von Fig. 7c eingesteckt werden kann-. Bezogen auf ihre Lage im Zylinderkern 52 gibt es bei dieser Vorrichtung zwei Sorten von Zuhaltungen 41, 42, wie die Fig. 6 bis 7a zeigen. Die eine Sorte 41 der Zuhaltungen tastet z.B. die Codestellen-Paare entlang des Codestegs 22 ab, während die andere Sorte 42 mit dem Codesteg 23 zusammenwirkt. Bei einer Wendeposition des Schlüssels greifen die jeweils gegenüberliegenden Codestege 24 bis 21 die beiden Sorten 41 bzw. 42 der Zuhaltungen an.

Die beiden Zuhaltungen 41, 42 sind, wie Fig. 6 und 7b besonders gut erkennen lassen, zueinander um einen Winkel versetzt, der dem Winkelversatz der zugehörigen Codestege 22, 23 entspricht. Im vorliegenden Fall ist es ein 90°-Winkel. Wie durch Pfeile 47.1 und 47.2 veranschaulicht, sind die Bewegungsrichtungen 47.1, 47.2 dieser beiden Sorten 41, 42 der Zuhaltungen zueinander in einem Winkel 63 angeordnet, der hier 90° beträgt. Die Zuhaltungen 41, 42 der beiden Sorten sind im Übrigen abwechselnd im Zylinderkern 52 angeordnet, womit aufeinanderfolgende Zuhaltungen 41. 42 im Schlüsselkanal 53 in zueinander unterschiedlichen Richtungen 47.1, 47.2 längsbewegbar sind.

Wie es in Fig. 4 strichpunktiert veranschaulicht ist, kann der eine Kantenbereich 33 weggeschnitten sein, wie bei 37 veranschaulicht ist. Dadurch gewinnt man Platz, weil die Tiefe des zugehörigen Ausschnitts 40 in der Zuhaltung 41 entsprechend flacher ausgebildet sein kann. Dies beeinträchtigt die Größe der maßgeblichen Abtaststellen 15, 16 beidseits des Codestegs 21 vom Schlüssel-Schaft 10.2 nicht. Anstelle eines solchen Wegschnitts 37 könnte die Kante im Eckbereich auch abgerundet sein.

### Bezugszeichenliste :

- 10.1: erster Schlüssel-Schaft mit einem Codesteg (Fig. 1a)
- 10.2: zweiter Schlüssel-Schaft mit vier Codestegen (Fig. 1b bis 4)
- 10.3: dritter Schlüssel-Schaft mit Prismenprofil (Fig. 6 bis 10)
- 11: erste Seitenfläche von 10.2 (Fig. 1a bis 4)
- 12: zweite Seitenfläche von 10.2 (Fig. 1a bis 4)
- 12': zweite Seitenfläche von 10.3 (Fig. 9)
- 13: dritte Seitenfläche von 10.2 (Fig. 1a bis 4)
- 14: vierte Seitenfläche von 10.2 (Fig 1a bis 4)
- 14: vierte Seitenfläche von 10.3 (Fig. 9)
- 15: erste Abtaststelle an 11 (Fig. 3, 4)
- 16: zweite Abtaststelle an 11 (Fig. 3, 4)
- 17: Kantprofil, Vierkant (Fig. 1a bis 4)
- 17: Kantprofil, Prismenprofil von 10.3 (Fig. 6 bis 10)
- 18: Breite von 10.1 (Fig. 1a)
- 19: Höhe von 10.1 (Fig. 1a)
- 20: Stegbreite (Fig. 2)
- 21: erster Codesteg bei 30. 1 (Fig. 1b)
- 22: zweiter Codesteg bei 30.2 (Fig. 1b)
- 23: dritter Codesteg bei 30.3 (Fig. 6)
- 24: vierte Codesteg bei 30.4 (Fig. 1b)
- 25.1: erste Stegflanke von 21 bei 28.1 (Fig. 2)
- 25.2: erste Stegflanke von 21 bei 28.2 (Fig. 2)
- 25.3: erste Stegflanke von 21 bei 28.3 (Fig. 2)
- 25.4: erste Stegflanke von 21 bei 28.4 (Fig. 2)
- 25.5: erste Stegflanke von 21 bei 28.5 (Fig. 2)
- 26.1: zweite Stegflanke von 21 bei 28.1 (Fig. 2)
- 26.2: zweite-Stegflanke von 21--bei 28.2 (Fig. 2)
- 26.3: zweite Stegflanke von 21 bei 28.3 (Fig. 2)
- 26.4: zweite Stegflanke von 21 bei 28.4 (Fig. 2)
- 26.5: zweite Stegflanke von 21 bei 28.5 (Fig. 2)
- 27: Schlüsselachse von 10.3 (Fig. 6, 7c, 8)
- 28.1: erstes Codestellen-Paar, erste Codestelle (Fig. 2)
- 28.2: zweites Codestellen-Paar, zweite Codestelle (Fig. 2)
- 28.3: drittes Codestellen-Paar, dritte Codestelle (Fig. 2)
- 28.4: viertes Codestellen-Paar, vierte Codestelle (Fig. 2)
- 28.5: fünftes Codestellen-Paar, fünfte Codestelle (Fig. 2)
- 29.1: erste Abtaststelle (Fig. 8)
- 29.2: zweite Abtaststelle (Fig. 8)
- 29.3: dritte Abtaststelle (Fig. 8)
- 29.4: vierte Abtaststelle (Fig. 8)
- 29.5: fünfte Abtaststelle (Fig. 8)
- 29.6: sechste Abtaststelle (Fig. 8)
- 29.7: siebte Abtaststelle (Fig. 8)
- 29.8: achte Abtaststelle (Fig. 8)
- 29.9: neunte Abtaststelle (Fig. 8)
- 29.10: zehnte Abtaststelle (Fig. 8)
- 30.1: erster Eckbereich von 10.2 (Fig. 1b, 2)
- 30.2: zweiter Eckbereich von 10.2 (Fig. 1b)
- 30.3: dritter Eckbereich von 10.2 (Fig. 1b)
- 30.4: vierter Eckbereich von 10.2 (Fig. 1b)
- 31: erste Winkelausnehmung in 11 (Fig. 3)
- 32: zweite Winkelausnehmung in 12 (Fig. 3)
- 33: weggeschnittener Kantenbereich bei 21 (Fig. 4)
- 34: erster Winkelschenkel von 31, 32 (Fig. 3)
- 35: zweiter Winkelschenkel von 31, 32 (Fig. 3)
- 36: Basis-Ebene von 35 (Fig. 2)
- 37: Schnittlinie für 33 (Fig. 4)
- 38: Nase von 41 (Fig. 5a)
- 39: Durchbruch in 41 bzw. 41' (Fig. 5a)
- 40: Ausschnitt in 41, 41', 42 (Fig. 4, 5a, 5b; 7a, 7b)
- 41: Zuhaltung (Fig. 4, 5 bis 7b)
- 41: Zuhaltung (Fig. 5b)
- 42: Zuhaltung (Fig. 6, 7b)
- 43: erste Ausschnittbegrenzung von 40 (Fig. 4)
- 44: zweite Ausschnittbegrenzung von 40 (Fig. 4)
- 45: erste Gegenabtaststelle von 41 bei 40 (Fig. 4)
- 46: zweite Gegenabtaststelle von 41 bei 40 (Fig. 4)
- 47.1: Bewegungsrichtung von 41 (Fig. 4, 6 bis 7c)
- 47.2: Bewegungsrichtung von 42 (Fig. 6, 7b)
- 48.: Fase bei 43 (Fig. 5b)
- 48.2: Fase bei 44 (Fig. 5b)
- 48.3: Fase bei 29.1 (Fig. 5b)
- 48.4: Fase bei 29.3 (Fig. 5b)
- 48.5: Fase bei 29.2 (Fig. 5b)
- 49.1: Verbindung zwischen 43, 44 (Fig. 5b)
- 49.2: erste Kante von 39 bei 40 (Fig. 5b)
- 49.3: zweite Kante von 39 bei 40 (Fig. 5b)
- 50: Schließzylinder (Fig. 7c)
- 51: ortsfestes Zylindergehäuse (Fig. 7c)
- 52: Zylinderkern in 51 (Fig. 7c)
- 53: Schlüsselkanal in 52 (Fig. 7c)
- 54: Feder für 41 (Fig. 7c)
- 55.1: erster Sperrkanal für 41 (Fig. 7c)
- 55.2: zweiter Sperrkanal für 41 (Fig. 7c)
- 56.1: erster Sperrkanal für 42 (Fig. 7c)
- 56.2: zweiter Sperrkanal für 42 (Fig. 7c)
- 57.1: erste Kante von 17; 17' (Fig. 8 bis 10)
- 57.2: zweite Kante von 17; 17' (Fig. 8 bis 10)
- 57.3: dritte Kante von 17, 17' (Fig. 8 bis 10)
- 57.4: vierte Kante von17, 17'(Fig. 6 bis 10)
- 58.1: erste Teilfläche von 60 (Fig. 9)
- 58.2: zweite Teilfläche von 60 (Fig. 9)
- 5-9.1: erster Winkelscheitel von 60 (Fig. 9)
- 59.2: zweiter Winkelscheitel von 60 (Fig. 9)
- 60: Dachprofilstück bei 17' (Fig. 9)
- 61: Winkel des Dachanstiegs von 60 (Fig. 9, 2)
- 62: Hilfslinie für 61 (Fig. 2)
- 63: Winkel zwischen 47.1, 47.2 (Fig. 7b)

## Patentansprüche

1. Schließvorrichtung mit einem Schließzylinder (50),
der aus einem ortsfesten Zylindergehäuse (51) und einem darin drehgelagerten Zylinderkern (52) besteht
und mit einem ein Kantprofil (17) aufweisenden Schlüssel-Schaft (10.1. 10.2. 10.3), der in einen Schlüsselkanal (53) im Zylinderkern (52) einsteckbar ist, um quer dazu bewegliche Zuhaltungen (41, 42) auf den Querschnitt des Zylinderkerns (52) zu sortieren,
wobei mittels einer in Längsrichtung des Schlüssel-Schafts (10.1, 10.2. 10.3) sich erstreckenden profilierten Ausnehmung (31, 32) für jede Zuhaltung (41, 42) ein Paar von Abtaststellen (15, 16) zur Codierung des Schlüssel-Schaft (10.1, 10.2, 10.3) angeordnet sind
und an jeder Zuhaltung (41, 42) ein Paar von Gegenabtaststellen (45, 46) vorgesehen sind, die eine entsprechende Gegencodierung begründen;
**dadurch gekennzeichnet,**
**dass** die eine (15) der beiden Abtaststellen (15, 16) von einer ersten Ausnehmung (31) in der einen Seitenfläche (11) vom Kantprofil (17) des Schlüssel-Schafts (10.2) angeordnet ist, während die andere (16) von einer zweiten Ausnehmung (32) in der benachbarten Seitenfläche (12) des Kantprofils (17) sich befindet,
**dass** in demjenigen Eckbereich (30.1) vom Kantprofil (17) des Schlüssel-Schafts (10.1, 10.2, 10.3), der zwischen den beiden Ausnehmungen (31, 32) angeordnet ist, ein Steg verbleibt,
**dass** der Steg als Codesteg (21 - 24) fungiert, weil gegenüberliegende Stegflanken (25.3, 26.3) des Codestegs (21) das zur Codierung dienende Abtaststellen-Paar (15, 16) des Schlüssel-Schafts (10.1, 10.2) erzeugen
**dass** die Zuhaltungen (41, 42) mit einem Ausschnitt (40) versehen sind, der im Gebrauchsfall den Codesteg (21 - 24) an gegenüberliegenden Stegflanken (25.3. 26.3) umgreift
und **dass** die seitlichen Begrenzungen (43, 44) des Ausschnitts (40) in den Zuhaltungen (41, 42) die Gegenabtaststellen (45, 46) bilden.

2. Schließvorrichtung nach Anspruch 1, **dadurch gekennzeichnet, dass** zur Variation der Lage des Abtaststellen-Paares (15, 16) in aufeinanderfolgenden Abschnitten des Codestegs (21 - 24) die beiden Stegflanken (25.3, 26.3) am Codesteg (21 - 24) zueinander seitlich versetzt angeordnet sind.

3. Schließvorrichtung nach Anspruch 2, **dadurch gekennzeichnet, dass** bei der Variation der Lage des Abtaststellen-Paares (15, 16) an mindestens einer Codestelle (28.1) beide Stegflanken (25.1, 26.1) des Codestegs (21) über die vorgegebene Kante (57.1) im Kantprofil (17) des Schlüssel-Schafts (10.2) hinausgehen und dort ein Extrem-Abtaststellen-Paar (28.1) erzeugen
und dass der Codesteg (21) an diesem Extrem-Abtaststellen-Paar (28.1) nur in einer (12) der beiden Seitenflanken (11, 12) vom Kantprofil (17) des Schlüssel-Schafts (10.2) verläuft.

4. Schließvorrichtung nach einem der Ansprüche 1 bis 3, **dadurch gekennzeichnet, dass** der Codesteg (21 - 24) über seine ganze axiale Länge eine im Wesentlichen gleichbleibende Stegbreite (20) besitzt.

5. Schließvorrichtung nach einem der Ansprüche 1 bis 3, **dadurch gekennzeichnet, dass** der Codesteg (21 - 24) wenigstens stellenweise eine unterschiedliche Stegbreite aufweist.

6. Schließvorrichtung nach einem der Ansprüche 1 bis 5, **dadurch gekennzeichnet, dass** mehrere Eckbereiche (30.1 - 30.4) vom Kantprofil (17) des Schlüssels (10.2) mit einem Codesteg (21 - 24) versehen sind.

7. Schließvorrichtung nach Anspruch 6, **dadurch gekennzeichnet, dass** sämtliche Eckbereiche (10.1 - 10.4) vom Kantprofil (17) des Schlüssels (10.2) als Codesteg (21 - 24) fungieren.

8. Schließvorrichtung nach Anspruch 6 oder 7, **dadurch gekennzeichnet, dass** die Codestege (21 - 24) in verschiedenen Eckbereichen (30.1 - 30.4) eine zueinander unterschiedliche Codierung aufweisen.

9. Schließvorrichtung nach Anspruch 6 oder 7, **dadurch gekennzeichnet, dass** wenigstens einige Codestege (22, 24 - 21, 23) eine zueinander gleiche Codierung besitzen.

10. Schließvorrichtung nach einem der Ansprüche 1 bis 5, **dadurch gekennzeichnet, dass** das Kantprofil (17') vom Schlüssel-Schaft (10.3) an zwei einander gegenüberliegenden Stellen zueinander codegleich ausgebildete Codestege (21, 23; 22, 24) besitzt.

11. Schließvorrichtung nach Anspruch 10, **dadurch gekennzeichnet, dass** die codegleich ausgebildeten Codestege (21, 23, 22, 24) den Schlüssel-Schaft (10.3) zu einem sogenannten Wendeschlüssel machen, der in zwei zueinander gegensinnigen Positionen in den Schlüsselkanal (53) vom Schließzylinder (50) eingesteckt werden kann.

12. Schließvorrichtung nach einem der Ansprüche 1 bis 11, **dadurch gekennzeichnet, dass** Zuhaltungen (41, 42), die voneinander axial entfernt im Zylinderkern (52) des Schließzylinders (50) angeordnet sind, an umfangsmäßig zueinander versetzten Codestegen (21 - 24) im Kantprofil (17; 17') des Schlüssel-Schafts (10.1, 10.2; 10.3) angreifen
und dass die jeweiligen Bewegungsrichtungen (47.1, 47.2) dieser Zuhaltungen (41, 42) beim Einstecken und Herausziehen des Schlüssel-Schafts (10.1, 10.2; 10.3) in einem Winkel (63) zueinander verlaufen, welcher der Winkellage der zugehörigen Codestege (21 - 24) entspricht.

13. Schließvorrichtung nach Anspruch 12, **dadurch gekennzeichnet, dass** aufeinanderfolgende Zuhaltungen (41, 42) im Schließzylinder (50) abwechselnd in den verschiedenen Richtungen (47.1, 47.2) im Zylinderkern (52) beweglich sind.

14. Schließvorrichtung nach Anspruch 12 oder 13, **dadurch gekennzeichnet, dass** der Winkel (63) zwischen den beiden Bewegungsrichtungen (47.1, 47.2) benachbarter Zuhaltungen (41, 42) rechtwinkelig ist, d. h. 90° beträgt

15. Schließvorrichtung nach einem der Ansprüche 1 bis 14, **dadurch gekennzeichnet, dass** - im Querschnitt durch den Schlüssel-Schaft (10.2) gesehen - jede der beiden Ausnehmungen (31, 32) in benachbarten Seitenflächen (11, 12) vom Kantprofil (17) winkelförmig ausgebildet ist und eine Winkelausnehmung (31, 32) bildet
und dass die einander zugekehrten Winkelschenkel (34) der beiden Winkelausnehmungen (31, 32) das zur Codierung dienende Abtaststellen-Paar (15. 16) bilden.

16. Schließvorrichtung nach Anspruch 15, **dadurch gekennzeichnet, dass** die zur Codierung (15, 16) dienenden Winkelschenkel (34) der beiden Winkelausnehmungen (31, 32) sich quer zur Bewegungsrichtung (47.1) der zugehörigen Zuhaltungen (41) im Zylinderkern (52) des Schließzylinders (50) erstrecken.

17. Schließvorrichtung nach Anspruch 16, **dadurch gekennzeichnet, dass** die beiden Winkelschenkel (34, 35) in einer Winkelausnehmung (31; 32) im Wesentlichen senkrecht zur Bewegungsrichtung (47.1) der zugehörigen Zuhaltung (41) verlaufen.

18. Schließvorrichtung nach Anspruch 16 oder 17, **dadurch gekennzeichnet, dass** mindestens einer der beiden Winkelschenkel im Wesentlichen geneigt zur Bewegungsrichtung (47.1) der zugehörigen Zuhaltung (11) verläuft.

19. Schließvorrichtung nach einem der Ansprüche 15 bis 18, **dadurch gekennzeichnet, dass** der Winkelschenkel (34) der Winkelausnehmung (31, 32) und/oder die zugehörige Ausschnitt-Begrenzung (43, 44) in der Zuhaltung (41) im Wesentlichen geradlinig ausgebildet sind.

20. Schließvorrichtung nach einem der Ansprüche 15 bis 18, **dadurch gekennzeichnet, dass** der Winkelschenkel der Winkelausnehmung und/oder die zugehörige Ausschnitt-Begrenzung in der Zuhaltung im Wesentlichen gekrümmt ausgebildet sind.

21. Schließvorrichtung nach Anspruch 20, **dadurch gekennzeichnet, dass** die Krümmung konvex ausgebildet ist.

22. Schließvorrichtung nach Anspruch 20, **dadurch gekennzeichnet, dass** die Krümmung konkav ausgebildet ist.

23. Schließvorrichtung nach einem der Ansprüche 15 bis 22, **dadurch gekennzeichnet, dass** der andere Winkelschenkel (35) der Ausnehmung (31, 32) sich im Wesentlichen in Bewegungsrichtung (47.1) der zugehörigen Zuhaltung (41) erstreckt.

24. Schließvorrichtung nach einem der Ansprüche 16 bis 23. **dadurch gekennzeichnet, dass** die beiden Winkelschenkel (34, 35) einer gemeinsamen Winkelausnehmung (31; 32) einen Scheitelwinkel zwischen sich schließen, welcher der Achse (27) des Schlüssel-Schafts (10.1, 10.2) zugekehrt ist.

25. Schließvorrichtung nach Anspruch 24, **dadurch gekennzeichnet, dass** der Scheitelwinkel rechtwinkelig ist, also einen 90°-Winkel bildet.

26. Schließvorrichtung nach einem der Ansprüche 15 bis 25, **dadurch gekennzeichnet, dass** analoge Winkelschenkel (35), die in zusammengehörigen Winkelausnehmungen (31, 32) beidseits des Codestegs (21) angeordnet sind und sich im Wesentlichen in Bewegungsrichtung (47.1) der zugehörige Zuhaltungen (41) erstrecken, in einer gemeinsamen Basis-Ebene (36) liegen
und dass diese Basis-Ebene (36) den Eckbereich (30.1) vom Kantprofil (17) des Schlüssel-Schafts (10.2) schräg schneidet.

27. Schließvorrichtung nach Anspruch 26, **dadurch gekennzeichnet, dass** die analogen, beidseits des Codestegs angeordneten Winkelschenkel weinigstens stellenweise zueinander höhenversetzt sind.

28. Schließvorrichtung nach Anspruch 26, **dadurch gekennzeichnet, dass** die Basis-Ebene entlang der ganzen Axiallänge des Codestegs (21 - 24) gleich ist.

29. Schließvorrichtung nach Anspruch 26, **dadurch gekennzeichnet, dass** die Basis-Ebene in weinigstens einigen Axialabschnitten des Codestegs in unterschiedlicher Höhe angeordnet ist.

30. Schließvorrichtung nach einem der Ansprüche 1 bis 29, **dadurch gekennzeichnet, dass** das Kantprofil (17) des Schlüssels ein Vierkant ist.

31. Schließorrichtung nach Anspruch 30, **dadurch gekennzeichnet, dass** die Breite (18) des Kantprofils (17) eine andere Dimension als die Höhe (19) des Kantprofils (17) aufweist.

32. Schließvorrichtung nach einem der Ansprüche 1 bis 29, **dadurch gekennzeichnet, dass** das Kantprofil ein Sechskant oder ein Achtkant ist.

33. Schließvorrichtung nach einem der Ansprüche 1 bis 32, **dadurch gekennzeichnet, dass** - im Profilquerschnitt des Schlüssel-Schafts (10.3) gesehen - die eine Seitenfläche (12', 14') vom Kantprofil (17') in sich dachartig abgewinkelt ist und an dieser Stelle ein Dachprofilstück (60) bildet
und dass bei der Code-Variation die Ausnehmung (31; 32) in diesem Dachprofilstück (60) sich über beide zueinander abgewinkelt Teilflächen (58.1, 58.2) erstrecken kann.

34. Schließvorrichtung nach Anspruch 33, **dadurch gekennzeichnet, dass** das Dachprofilstück (60), welches eine Seitenfläche (12', 14') im Kantprofil (17') erzeugt, ebene Teilflächen (58.1, 58.2) aufweist.

35. Schließvorrichtung nach Anspruch 33, **dadurch gekennzeichnet, dass** die Teilflächen vom Dachprofilstück konvex oder konkav gekrümmt sind und eine unebene Seitenfläche im Kantprofil erzeugen.

36. Schließvorrichtung nach einem der Ansprüche 1 bis 35, **dadurch gekennzeichnet, dass** die Kante im Kantprofil bzw. in dem dort vorgesehenen Eckbereich abgerundet ist.

37. Schließvorrichtung nach einem der Ansprüche 1 bis 35, **dadurch gekennzeichnet, dass** die Kante (57.1) im Kantprofil (17) bzw. in dem dort vorgesehenen Eckbereich (30.1 - 30.4) weggeschnitten (33) ist.

38. Schließvorrichtung nach einem der Ansprüche 1 bis 37. **dadurch gekennzeichnet, dass** die Kanten an den seitlichen Begrenzungen (43. 44) im Ausschnitt (40) der Zuhaltungen (41') abgekantet sind also eine Fase (48.1 48.2) aufweisen.

39. Schließvorrichtung nach Anspruch 38, **dadurch gekennzeichnet, dass** die Kante an der Verbindung (=19.1) zwischen gegenüberliegenden Begrenzungen (43. 44) im Zuhaltungs-Ausschnitt (40) mit einer Fase (48.3) versehen sind.

40. Schließvorrichtung nach Anspruch 38 oder 39, **dadurch gekennzeichnet, dass** die plattenförmige Zuhaltung, (41') einen zentralen Durchbruch (39) für den Schlüssel-Schaft aufweist, der an den zur Gegencodierung dienenden Ausschnitt (40) angrenzt
und dass wenigstens eine Kante (49.2, 49.3) am Durchbruch (39), die von einer der beiden zur Gegencodierung dienenden Begrenzungskanten (43. 44) des Ausschnitts (14) ausgeht, abgekantet sind, also eine Fase (48.4, 48.5) aufweisen.

## Claims

1. Locking device with a lock cylinder (50),
which consists of a fixed cylinder housing (51) and a cylinder core (52) rotationally mounted therein
and with a key shaft (10.1, 10.2, 10.3) which has an edge profile (17), with it being possible to insert the key shaft (10.1, 10.2, 10.3) into a key channel (53) in the cylinder core (52), in order to arrange tumblers (41, 42), movable relative to it, on the transverse section of the cylinder core (52),
with, by means of a profiled recess (31, 32) for each tumbler (41, 42) extending in the longitudinal direction of the key shaft (10.1, 10.2, 10.3), a pair of scanning points (15, 16) being arranged for coding the key (10.1, 10.2, 10.3),
and a pair of opposing scanning points (45, 46), which form the basis of a corresponding opposing coding, being provided at each tumbler (41, 42),
**characterized in that**
the one (15) of the two scanning points (15, 16) of a first recess (31) is arranged in the one side surface (11) of the edge profile (17) of the key shaft (10.2), with the other scanning point(16) of a second recess (32) being located in the adjacent side surface (12) of the edge profile (17),
a web remains in the corner area (30.1) of the edge profile (17) of the key shaft (10.1, 10.2, 10.3), which is arranged between both recesses (31, 32),
the web functions as a code web (21 - 24) because opposite web flanks (25.3, 26.3) of the code web (21) create the scanning points pair (15, 16) of the key shaft (10.1, 10.2) that serves for coding,
the tumblers (41, 42) are provided with a cutout (40) which, when used, grips the code web (21 - 24) around opposite web flanks (25.3, 26.3)
and the side limits (43, 44) of the cutout (40) in the tumblers (41, 42) form the opposing scanning points (45, 46).

2. Locking device according to Claim 1, **characterized in that** to vary the position of the scanning points pair (15, 16) in successive sections of the code web (21 - 24), both web flanks (25.3, 26.3) are arranged laterally offset relative to each other on the code web (21 - 24).

3. Locking device according to Claim 2. **characterized in that** by the variation of the position of the scanning points pair (15, 16) at least one coding point (28.1) both web flanks (25.1 26.1) of the code web (21) projects beyond the prespecified edge (57.1) in the edge profile (17) of the key shaft (10.2) and there generate an extreme scanning points pair (28.1)
and the code web (21) at this extreme scanning points pair (28.1) runs in only one (12) of the two side flanks (11, 12) of the edge profile (17) of the key shaft (10.2).

4. Locking device according to one of Claims 1 to 3, **characterized in that** the code web (21 - 24) has an essentially constant web width (20) over its complete axial length.

5. Locking device according to one of Claims 1 to 3, **characterized in that** the code web (21 - 24) has a different web width, at least in places.

6. Locking device in accordance with one of Claims 1 to 5, **characterized in that** several corner areas (30.1 - 30.4) of the edge profile (17) of the key (10.2) are provided with a code web (21 - 24).

7. Locking device according to Claim 6, **characterized in that** the complete edge areas (10.1 - 10.4) of the edge profile (17) of the key (10.2) function as a code web (21-24).

8. Locking device according to Claim 6 or 7, **characterized in that** the code webs (21 - 24) have coding different from each other in different edge areas (30.1 - 30.4).

9. Locking device according to Claim 6 or 7, **characterized in that** at least some code webs (22, 24-21, 23) have the same coding relative to each other.

10. Locking device according to one of Claims 1 to 5, **characterized in that** the edge profile (17') of the key shaft (10.3) has code webs (21, 23; 22, 24) with the same code at two opposite points.

11. Locking device according to Claim 10, **characterized in that** the code webs (21, 23, 22, 24) formed with the same code make the key shaft (10.3) a so-called reverse key which can be inserted in two positions opposite to each in the key channel (53) of the locking cylinder (50).

12. Locking device according to one of claims 1 to 11, **characterized in that** tumblers (41, 42), which are axially apart from each other on the cylinder core (52) of locking cylinder (50) grip on code webs (21 - 24) offset circumferentially relative to each other on the edge profile (17: 17') of the key shaft (10.1, 10.2; 10.3)
and the particular directions of movement (47.1, 47.2) of these tumblers (41, 42),run at an angle (63) to each other, which corresponds to the angular position of the associated code web (21 - 24), when the key shaft (10.1, 10.2; 10.3) is inserted and withdrawn.

13. Locking device according to Claim 12, **characterized in that** successive tumblers (41, 42) can be moved alternately in the locking cylinder (50) in different directions (47.1, 47.2) in the cylinder core (52).

14. Locking device according to Claim 12 or 13, **characterized in that** the angle (63) between both directions of movement (47.1, 47.2) of adjacent tumblers (41, 42) is a 90° angle.

15. Locking device according to one of Claims 1 to 14, **characterized in that**, viewed in the cross section through the key shaft (10.2), each of the two recesses (31, 32) is formed as an angle in adjacent side surfaces (11, 12) of the edge profile (17) and form an angular recess
and the legs of the angle (34), facing towards each other, of the two angular recesses (31, 32), form the scanning points pair (15, 16) which is used for coding.

16. Locking device according to Claim 15, **characterized in that** the angle leg (34), which is used for coding (15, 16), of both angular recesses (31, 32) extends transversely relative to the direction of movement (47.1) of the associated tumblers (41) in the cylinder core (52) of the locking cylinder (50).

17. Locking device according to Claim 16, **characterized in that** both angle legs (34, 35) run in an angular recess (31; 32) which is essentially vertical to the direction of movement (47.1) of the associated tumbler (41).

18. Locking device according to Claim 16 or 17, **characterized in that** at least one of the two angle legs runs essentially inclined relative to the direction of movement (47.1) of the associated tumbler (41).

19. Locking device according to one of Claims 15 to 18, **characterized in that** the angle leg (34) of the angular recess (31, 32) and/or the associated cutout limit (43, 44) in the tumbler (41) is formed so as to be essentially straight.

20. Locking device according to one of Claims 15 to 18, **characterized in that** the angle leg of the angular recess and/or the associated cutout limit in the tumbler is essentially curved.

21. Locking device according to Claim 20, **characterized in that** the curvature is convex.

22. Locking device according to Claim 20, **characterized in that** the curvature is concave.

23. Locking device according to one of Claims 15 to 22, **characterized in that** the other angle leg (35) of the recess (31, 32) extends essentially in the direction of movement (47.1) of the associated tumbler (41).

24. Locking device according to one of Claims 16 to 23, **characterized in that** both angle legs (34, 35) of a common angular recess (31, 32) form a crown angle which faces towards the axis of (27) of the key shaft (10.1, 10.2).

25. Locking device according to Claim 24, **characterized in that** the crown angle forms a right angle, i.e. a 90° angle.

26. Locking device according to one of Claims 15 to 25, **characterized in that** the analog angle legs (35), which are arranged in the associated angular recesses (31, 32) on both sides of the code web (21) and extend essentially in the direction of movement (47.1) of the associated tumblers (41), lie in a common basic plane (36)
and the basic plane (36) obliquely intersects the corner area (30.1) of the edge profile (17) of the key shaft (10.2).

27. Locking device according to Claim 26, **characterized in that** the analog angle legs, arranged on both sides of the code web, are, at least in parts, offset in height relative to each other.

28. Locking device according to Claim 26, **characterized in that** the basic plane is the same along the complete axial length of the code web (21, 24).

29. Locking device according to Claim 26, **characterized in that** the basic plane is arranged at a different height, in at least some axial sections of the code web.

30. Locking device according to Claims 1 to 29, **characterized in that** the edge profile (17) of the key is rectangular.

31. Locking device according to Claim 30, **characterized in that** width (18) of the edge profile (17) has a different dimension than the height (19) of the edge profile (17).

32. Locking device according one of Claims 1 to 29, **characterized in that** the edge profile is a hexagon or octagon.

33. Locking device according to one of Claims 1 to 32, **characterized in that**, viewed in the profile cross section of the key shaft (10.3), the one side surface (12', 14') of the edge profile (17') is angled in the shape of a roof and forms a roof profile part (60) at this position,
and, with the code variation, the recess (31; 32) in this roof profile (60) can extend over both part surfaces (58.1,58.2), angled relative to each other.

34. Locking device according to Claim 33, **characterized in that** the roof profile part (60), which creates a side surface (12', 14') in the edge profile (17'), has a flat part surface (58.1, 58.2).

35. Locking device according to Claim 33, **characterized in that** the part surfaces of the roof profile part have a convex or concave curvature and create an uneven side surface in the edge profile.

36. Locking device according to one of Claims 1 to 35, **characterized in that** the edge is rounded in the edge profile or in the corner area provided at that position.

37. Locking device according to one of Claims 1 to 35, **characterized in that** the edge (57.1) is cut away (33) in the edge profile (17) or in the corner area (30.1 - 30.4) provided at that position.

38. Locking device according to one of Claims 1 to 37, **characterized in that** the edges are bent down at the side limits (43, 44) in the cutout (40) of the tumblers (41'), i.e. has a chamfer (48.1, 48.2).

39. Locking device according to Claim 38, **characterized in that** the edge at the connection (49.1) between opposite limits (43, 44) in the tumbler cutout (40) has a chamfer (48.3).

40. Locking device according to Claim 38 or 39, **characterized in that** the plate-shaped tumbler (41') has central through opening (39) for the key shaft which abuts the cutout (40) which serves for opposing coding
and at least one edge (49.2, 49.3) on the through opening (39) which extends from one of the two limit edges (43, 44) of the cutout (14) serving as opposing coding is bent, i.e. has a chamfer (48.4, 48.5).

## Revendications

1. Dispositif de fermeture, avec un barillet (50), composé d'un boîtier de cylindre (51) localement fixe et d'un coeur de cylindre (52) y étant monté à rotation, et avec une tige de clé (10.1, 10.2, 10.3) présentant un profilé à arêtes (17), susceptible d'être enfiché dans un canal à clé (53) ménagé dans le coeur de cylindre (52), de manière à trier des goupilles (41, 42) déplaçables transversalement par rapport à celui-ci, sur la section transversale du coeur de cylindre (52), une paire d'emplacements de palpation (15, 16), pour le codage de la tige de clé (10.1, 10.2, 10.3) étant disposés, pour chaque goupille (41, 42), au moyen d'un évidement (31, 32) profilé, s'étendant dans la direction longitudinale de la tige de clé (10.1, 10.2, 10.3), et, sur chaque goupille (41, 42) étant prévue une paire d'emplacement de palpation (45, 46) conjugués, servant de base à un contre-codage correspondant, **caractérisé en ce que** l'un (15) des deux emplacements de palpation (15, 16) d'un premier évidement (31) est disposé dans une première surface latérale (11) du profilé à arêtes (17) de la tige de clé (10.2), tandis que l'autre (16) d'un deuxième évidement (32) se trouve dans la surface latérale (12) voisine du profilé à arêtes (17), **en ce qu'**une nervure subsiste dans la zone d'angle (30.1) du profilé à arêtes (17) de la tige de clé (10.1, 10.2, 10.3) disposée entre les deux évidements (31, 32), **en ce que** la nervure sert de nervure de code (21 - 24), parce que des flancs de nervure (25.3, 26.3) opposés de la nervure de code (21) génèrent la paire d'emplacements de palpation (15, 16), servant au codage, de la tige de clé (10.1, 10.2), **en ce que** les goupilles (41, 42) sont munies d'une découpure (40), entourant, en cas d'utilisation, la nervure de code (21 - 24) sur des flancs de nervure (25.3, 26.3) opposés, et **en ce que** les délimitations (43, 44) latérales de la découpure (40) réalisée dans les goupilles (41, 42) forment les emplacements de palpation conjugués (45, 46).

2. Dispositif de fermeture selon la revendication 1, **caractérisé en ce que** les deux flancs de nervure (25.3, 26.3) sont disposés en décalage latéral mutuel sur la nervure de code (21 - 24), pour la variation de position de la paire d'emplacements de palpation (15, 16) dans des tronçons successifs de la nervure de code (21 - 24).

3. Dispositif de fermeture selon la revendication 2, **caractérisé en ce que**, lors de la variation de la position de la paire d'emplacements de palpation (15, 16), en au moins un emplacement de code (28.1), les deux flancs de nervure (25.1, 26.1) de la nervure de code (21) ressortent de l'arête (57.1) prédéterminée dans le profilé à arêtes (17) de la tige de clé (10.2) et y génèrent une paire d'emplacements de palpation extrêmes (28.1), et **en ce que** la nervure de code (21), sur cette paire d'emplacements de palpation extrêmes (28.1), ne s'étend que dans l'un (12) des deux flancs (11, 12) du profilé à arêtes (17) de la tige de clé (10.2).

4. Dispositif de fermeture selon l'une des revendications 1 à 3, **caractérisé en ce que** la nervure de code (21 - 24) présente, sur la totalité de sa longueur axiale, une largeur de nervure (20) restant pratiquement constante.

5. Dispositif de fermeture selon l'une des revendications 1 à 3, **caractérisé en ce que** la nervure de code (21 - 24) présente une largeur de nervure différente, au moins par endroits.

6. Dispositif de fermeture selon l'une des revendications 1 à 5, **caractérisé en ce que** plusieurs zones d'angle (30.1 - 30.4) du profilé à arêtes (17) de la clé (10.2) sont munies d'une nervure de code (21 - 24).

7. Dispositif de fermeture selon la revendication 6, **caractérisé en ce que** l'ensemble des zones d'angle (10.1 - 10.4) du profilé à arêtes (17) de la clé (10.2) font office de nervure de code (21 - 24).

8. Dispositif de fermeture selon la revendication 6 ou 7, **caractérisé en ce que**, en différentes zones d'angle (30.1 - 30.4), les nervures de code (21 - 24) présentent des codages différents les uns des autres.

9. Dispositif de fermeture selon la revendication 6 ou 7, **caractérisé en ce qu'**au moins quelques nervures de code (22, 24 - 21, 23) présentent des codages identiques entre eux.

10. Dispositif de fermeture selon l'une des revendications 1 à 5, **caractérisé en ce que** le profilé à arêtes (17') de la tige de clé (10.3) comprend des nervures de code (21, 23 ; 22, 24) réalisées avec des codes identiques entre eux, sur deux emplacements mutuellement opposés.

11. Dispositif de fermeture selon la revendication 10, **caractérisé en ce que** les nervures de code (21, 23 ; 22, 24), réalisées avec un code identique, font de la tige de clé (10.3) ce que l'on appelle une clé à retournement pouvant être enfichée en deux positions en sens inverse l'une de l'autre dans le canal à clé (53) du barillet (50).

12. Dispositif de fermeture selon l'une des revendications 1 à 11, **caractérisé en ce que** des goupilles (41, 42), disposées à distance axiale les unes des autres dans le coeur de cylindre (52) du barillet (50), agissent sur des nervures de code (21 - 24), décalées les unes des autres en direction périphérique, dans le profilé à arêtes (17 ; 17') de la tige de clé (10.1, 10.2 ; 10.3), et **en ce que** les directions de déplacement (47.1, 47.2) respectives de ces goupilles (41, 42), lors de l'enfichage et de l'extraction de la tige de clé (10.1, 10.2 ; 10.3), s'étendent selon un angle (63), correspondant à la position angulaire des nervures de code (21 - 24) afférentes.

13. Dispositif de fermeture selon la revendication 12, **caractérisé en ce que** des goupilles (41, 42) successives, dans le barillet (50), sont mobiles alternativement, dans les différentes directions (47.1, 47.2), dans le coeur de cylindre (52).

14. Dispositif de fermeture selon la revendication 12 ou 13, **caractérisé en ce que** l'angle (63), entre les deux directions de déplacement (47.1, 47.2) de goupilles (41, 42) voisines, est un angle droit, c'est-à-dire un angle de 90°.

15. Dispositif de fermeture selon l'une des revendications 1 à 14, **caractérisé en ce que** - en observant en vue en coupe transversale dans la tige de clé (10.2) - chacun des deux évidements (31, 32), dans des surfaces latérales (11, 12) voisines du profilé à arêtes (17), est conformé de manière angulaire et forme un évidement en cornière (31, 32), et **en ce que** les branches de cornière (34), tournées les unes vers les autres, des deux évidements en cornière (31, 32) forment la paire d'emplacements de palpation (15, 16) servant au codage.

16. Dispositif de fermeture selon la revendication 15, **caractérisé en ce que** les branches de cornière (34), servant au codage (15, 16), des deux évidements en cornière (31, 32) s'étendent transversalement à la direction de déplacement (47.1) des goupilles (41) afférentes, dans le coeur de cylindre (52) du barillet (50).

17. Dispositif de fermeture selon la revendication 16, **caractérisé en ce que** les deux branches de cornière (34, 35) réalisées dans un évidement en cornière (31 ; 32) s'étendent sensiblement perpendiculairement à la direction de déplacement (47.1) de la goupille (41) afférente.

18. Dispositif de fermeture selon la revendication 16 ou 17, **caractérisé en ce qu'**au moins l'une des deux branches de cornières s'étend sensiblement de manière inclinée par rapport à la direction de déplacement (47.1) de la goupille (41) afférente.

19. Dispositif de fermeture selon l'une des revendications 15 à 18, **caractérisé en ce que** la branche de cornière (34) de l'évidement en cornière (31, 32) et/ou la délimitation de découpure (43, 44) afférente, ménagée dans la goupille (41), est/sont de configuration sensiblement rectiligne.

20. Dispositif de fermeture selon l'une des revendications 15 à 18, **caractérisé en ce que** la branche de cornière de l'évidement en cornière et/ou ou la délimitation de découpure afférente, ménagée dans la goupille, est/sont de configuration sensiblement incurvée.

21. Dispositif de fermeture selon la revendication 20, **caractérisé en ce que** l'incurvation est convexe.

22. Dispositif de fermeture selon la revendication 20, **caractérisé en ce que** l'incurvation est concave.

23. Dispositif de fermeture selon l'une des revendications 15 à 22, **caractérisé en ce que** l'autre branche de cornière (35) de l'évidement (31, 32) s'étend sensiblement dans la direction de déplacement (47.1) de la goupille (41) afférente.

24. Dispositif de fermeture selon l'une des revendications 16 à 23, **caractérisé en ce que** les deux branches de cornière (34, 35) d'un évidement en cornière (31 ; 32) commun font entre eux un angle opposé au sommet, tourné vers l'axe (27) de la tige de clé (10.1, 10.2).

25. Dispositif de fermeture selon l'une des revendications 24, **caractérisé en ce que** l'angle opposé au sommet est un angle droit, donc forme un angle de 90°.

26. Dispositif de fermeture selon l'une des revendications 15 à 25, **caractérisé en ce que** des branches de cornière (35) analogues, disposées dans des évidements anguleux (31, 32) allant ensemble, de part et d'autre de la nervure de code (21), et s'étendant sensiblement dans la direction de déplacement (47.1) des goupilles (41) afférente, sont situées dans un plan de base (36) commun, et **en ce que** ce plan de base (36) coupe obliquement la zone d'angle (30.1) du profilé à arêtes (17) de la tige de clé (10.2).

27. Dispositif de fermeture selon la revendication 26, **caractérisé en ce que** les branches de cornière analogues, disposées de part et d'autre de la nervure de code, sont mutuellement décalées en hauteur, au moins par endroits.

28. Dispositif de fermeture selon la revendication 26, **caractérisé en ce que** le plan de base est identique, le long de la totalité de la longueur axiale de la nervure de code (21 - 24).

29. Dispositif de fermeture selon la revendication 26, **caractérisé en ce que** le plan de base est disposé à une hauteur différente en au moins quelques tronçons axiaux de la nervure de code.

30. Dispositif de fermeture selon l'une des revendications 1 à 29, **caractérisé en ce que** le profilé à arêtes (17) de la clé est un carré.

31. Dispositif de fermeture selon la revendication 30, **caractérisé en ce que** la largeur (18) du profilé à arêtes (17) présente une autre dimension que la hauteur (19) du profilé à arêtes (17).

32. Dispositif de fermeture selon l'une des revendications 1 à 29, **caractérisé en ce que** le profilé à arêtes est un hexagone ou un octogone.

33. Dispositif de fermeture selon l'une des revendications 1 à 32, **caractérisé en ce que** - en observant la tige de clé (10.3) en vue en coupe transversale - une première surface latérale (12', 14') du profilé à arêtes (17') est coudée en soi à la manière d'un toit et forme en cet endroit un morceau de profilé en toit (60), et **en ce que**, lors de la variation de code, l'évidemment (31 ; 32) peut s'étendre dans ce morceau de profilé en toit (60), par deux surfaces partielles (58.1 ; 58.2) coudées l'une vers l'autre.

34. Dispositif de fermeture selon la revendication 33, **caractérisé en ce que** le morceau de profilé en toit (60), produisant une surface latérale (12', 14") dans le profilé à arêtes (17'), présente des surfaces partielles (58.1, 58.2) planes.

35. Dispositif de fermeture selon la revendication 33, **caractérisé en ce que** les surfaces partielles provenant du morceau de profilé en toit sont incurvées de manière convexe ou concave et produisent une surface latérale non plane dans le profilé à arêtes.

36. Dispositif de fermeture selon l'une des revendications 1 à 35, **caractérisé en ce que** l'arête se trouvant dans le profilé à arêtes ou dans la zone d'angle y étant prévue est arrondie.

37. Dispositif de fermeture selon l'une des revendications 1 à 35, **caractérisé en ce que** l'arête (57.1) se trouvant dans le profilé à arêtes (17), ou dans la zone d'angle (30.1 - 30.4) y étant prévue, est enlevée par découpage (33).

38. Dispositif de fermeture selon l'une des revendications 1 à 37, **caractérisé en ce que** les arêtes se trouvant sur les délimitations latérales (43, 44) dans la découpure (40) des goupilles (41') sont biseautées, en présentant donc un chanfrein (48.1, 48.2).

39. Dispositif de fermeture selon la revendication 38, **caractérisé en ce que** les arêtes se trouvant à la liaison (49.1) entre des délimitations (43, 44) opposées, dans la découpure de goupille (40), sont munies d'un chanfrein (48.3).

40. Dispositif de fermeture selon l'une des revendications 38 ou 39, **caractérisé en ce que** la gâchette (41') en forme de plaque présente un passage (39) central, pour la tige de clé, limitrophe à la découpure (40) servant au contre-codage, et **en ce que**, sur le passage (39), au moins une arête (49.2, 49.3) partant d'une des deux arêtes de délimitation (43, 44), servant au contre-codage, de la découpure (14) est biseautée, en présentant donc un chanfrein (48.4, 48.5).
